# NEUE EUROPÄISCHE PATENTSCHRIFT

(11) **EP 3 626 364 B2**
(45) Veröffentlichungstag und Bekanntmachung des Hinweises auf die Entscheidung über den Einspruch: **20.05.2026**
(45) Hinweis auf die Patenterteilung: 30.06.2021
(21) Anmeldenummer: 19197890.7
(22) Anmeldetag: 17.09.2019
(51) Int. Cl.: B22D 11/05, B22D 11/055, B22D 11/057, E03C 1/02

(54) **LEITUNGSABSCHNITT UND KOKILLENEINRICHTUNG MIT DEM LEITUNGSABSCHNITT**
CONDUIT SECTION AND MOLD DEVICE WITH THE CONDUIT SECTION
SECTION DE CONDUITE ET DISPOSITIF DE LINGOTIÈRE DOTÉE DE LA SECTION DE CONDUITE

(30) Priorität: 18.09.2018 DE 102018215815; 23.11.2018 DE 102018220203
(43) Veröffentlichungstag der Anmeldung: 25.03.2020
(73) Patentinhaber: SMS group GmbH, 41069 Mönchengladbach (DE)
(72) Erfinder: Hoffmeister, Jörn, 47443 Moers (DE); Dreis, Michael, 47199 Duisburg (DE); Snadny, Ulrich, 45739 Oer-Erkenschwick (DE)
(74) Vertreter: Klüppel, Walter

(56) Entgegenhaltungen:
- EP-A1- 2 321 075
- CN-Y- 201 284 892
- DE-A1- 1 811 156
- DE-A1- 102008 057 888
- DE-A1- 102009 011 849
- DE-A1- 2 047 347
- JP-A- S 579 564
- KR-A- 20070 005 047
- KR-B1- 100 779 577
- US-A- 3 427 051
- US-A- 4 776 617
- US-A- 6 164 570
- US-B2- 6 973 957
- BEITZ W, KUTTNER K H: "Dubbel Taschenbuch für den Maschinenbau. 16. Auflage. Auszug", SPRINGER VERLAG, 1 January 1987 (1987-01-01), pages G74 - G74, XP055909030

## Beschreibung

Die Erfindung betrifft eine Kokilleneinrichtung mit einem Leitungsabschnitt zum Durchleiten von einem Fluid, insbesondere von Wasser. Darüber hinaus betrifft die Erfindung ein Verfahren zum Umbauen einer Kokilleneinrichtung von einer bisherigen auf eine andere Gießdicke.

Leitungsabschnitte zum Durchleiten eines Fluids auch mit mehreren Freiheitsgraden sind im Stand der Technik, z. B. aus der DE 10 2006 057 242 B4 und der US 6164570 grundsätzlich bekannt. Diese Patentschriften offenbaren insbesondere ein Kugelgelenk für eine sanitäre Auslaufarmatur. EP2321075 A1 beschreibt eine Stranggießkokille zum kontinuierlichen Gießen eines Metallstrangs, insbesondere eines Stahlstrangs, mit jeweils einander gegenüberliegenden Breitseitenwänden und Schmalseitenwänden, wobei wenigstens die Breitseitenwände mit Kühlkanälen ausgestattet sind.

Die Erfindung betrifft als besonderen Anwendungsfall das Gebiet der Stranggußtechnik und insbesondere eine Stranggießkokille zum Gießen von flüssigem Metall zu einem Gießstrang, wie sie beispielsweise in Figur 3 dargestellt ist. Konkret zeigt Figur 3 eine aus dem Stand der Technik bekannte Kokilleneinrichtung 400 mit zwei gegenüberliegenden Kokillenbreitseitenplatten 410 und zwei gegenüberliegenden Breitseitenwasserkästen 420, jeweils zum Tragen der Kokillenbreitseitenplatten 410. Zumindest einer der Breitseitenwasserkästen ist über einen Leitungsabschnitt 100 an eine Wasserversorgungseinrichtung angeschlossen (nicht gezeigt). Der andere Breitseitenwasserkasten wird entweder über einen analogen Leitungsabschnitt ebenfalls mit der Wasserversorgungseinrichtung verbunden oder er ist fluidleitend mit dem einen Breitseitenwasserkasten verbunden.

Die in Figur 3 gezeigte Kokilleneinrichtung kann auf unterschiedliche Gießformate, d. h. auf unterschiedliche Querschnitte des von den Kokillenbreitseitenplatten 410 und den Kokillenschmalseitenplatten gebildeten Gießhohlraums 440 eingestellt werden. Zur Veränderung der Gießdicke d1 werden traditionell die Breitenseitenwasserkästen in Gießdickenrichtung D zunächst auseinandergefahren. Sodann werden die Schmalseitenträgereinrichtungen 432, vorzugsweise mit den daran anmontierten Kokillenschmalseitenplatten 410 gegen andere Schmalseitenträgereinrichtungen mit einer eine andere Gießdicke d2 definierenden Kokillenschmalseitenplatten ausgetauscht. Anschließend werden die Breitseitenwasserkästen 420 auf die Schmalseitenträgereinrichtungen 432 mit der jetzt geänderten Gießdicke d2 zugefahren; auf diese Weise entsteht ein neuer Gießhohlraum 440 mit einer veränderten Gießdicke.

Das besagte Auf- und Zuverfahren der Breitseitenwasserkästen in Gießdickenrichtung D beim Umrüsten der Kokilleneinrichtung 400 auf eine andere Gießdicke geht mit einem Lateralversatz (seitlichen Versatz) des zulaufseitigen und des verbraucherseitigen Endes des Leitungsabschnittes zur Versorgung der Breitseitenwasserkästen mit Wasser aus der Wasserversorgungseinrichtung einher.

Traditionelle Leitungsabschnitte und insbesondere traditionelle Anschlüsse zwischen dem Leitungsabschnitt und den Breitseitenwasserkästen konnten diese auftretenden Lateralversätze nicht bzw. zumindest nicht in ausreichendem Maße kompensieren. Traditionell handelte es sich bei diesen Leitungsabschnitten um starre Rohrverbindungen mit O-Ringen, welche zwar kleinere Winkelauslenkungen aufnehmen und auch kleinere Verschiebungen in Axialrichtungen bei auftretendem Lateralversatz kompensieren konnten, aber zum Kompensieren der in der Realität tatsächlich auftretenden größeren Lateralversätze sind die traditionell verwendeten Rohrverbindungen und Kompensatoren nicht geeignet bzw. nicht ausreichend. Es müssen deshalb traditionell Adapterstücke montiert oder mehrere formatabhängige Teile eingebaut werden. Das gesamte Verfahren der Gießdickenumrüstung kostet traditionell viel Geld und Zeit (Rüstzeit) für den Betreiber, denn er muss entsprechend viel Werkstattpersonal und eine entsprechende Ausrüstung bereitstellen.

Ausgehend von diesem Stand der Technik liegt der Erfindung die Aufgabe zugrunde, eine bekannte Kokilleneinrichtung mit einem Leitungsabschnitt sowie ein bekanntes Verfahren zum Umbauen der Kokilleneinrichtung von einer bisherigen auf eine andere Gießdicke dahingehend weiterzubilden, dass der Leitungsabschnitt der Kokilleneinrichtung ausgebildet ist, auch größere Lateralversätze zu kompensieren und dadurch das Umrüsten der Kokilleneinrichtung auf eine andere Gießdicke deutlich zu vereinfachen und kostengünstiger zu gestalten.

Diese Aufgabe wird bezüglich der erfindungsgemäßen Kokilleneinrichtung mit einem Leitungsabschnitt durch den Gegenstand des Patentanspruchs 1 gelöst. Dieser ist dadurch gekennzeichnet, dass der Leitungsabschnitt zum Durchleiten von einem Fluid ein Leitungselement mit einem zulaufseitigen Ende und einem verbraucherseitigen Ende und eine Zulaufeinrichtung für das Fluid aufweist. Der Leitungsabschnitt weist ein an dem zulaufseitigen Ende des Leitungselementes angeordnetes zulaufseitiges Kugelgelenk mit einem Durchgangskanal zum gelenkigen und fluidleitenden Verbinden des zulaufseitigen Endes des Leitungselementes mit der Zulaufeinrichtung für das Fluid auf, wobei ein an dem verbraucherseitigen Ende des Leitungselementes angeordnetes verbraucherseitiges Kugelgelenk mit einem Durchgangskanal zum gelenkigen und fluidleitenden Verbinden des verbraucherseitigen Endes des Leitungselementes mit einem Verbraucher ausgebildet ist. Die Zulaufeinrichtung entspricht einem Rohrstück, welches zu der Wasserversorgungseinrichtung führt und der Verbraucher entspricht mindestens einem der Breitseitenwasserkästen.

Gemäß dem Anspruch 1 sind damit an beiden Enden des Leitungselementes der Kokilleneinrichtung entsprechende Kugelgelenke mit jeweils einem Durchgangskanal angeordnet. Diese beiden Kugelgelenke ermöglichen grundsätzlich ein Umlenken des Fluids innerhalb des Leitungsabschnittes in eine nahezu beliebige Richtung, auch bei einem Lateralversatz des Verbrauchers relativ zu einer Zulaufeinrichtung. Dies gilt zumindest dann, wenn die Zulaufeinrichtung und der Verbraucher bei einem Lateralversatz in ihrem Abstand zueinander variabel sind.

Erfindungsgemäß ist der Leitungsabschnitt der Kokilleneinrichtung gekennzeichnet durch ein das zulaufseitige Ende des Leitungselementes mit der Zulaufeinrichtung fluidleitend verbindendes zulaufseitiges Verschieberohr, in welchem das zulaufseitige Kugelgelenk axial verschiebbar gelagert ist. Zusätzlich oder alternativ kann auch ein verbraucherseitiges Verschieberohr vorgesehen sein, welches das verbraucherseitige Ende des Leitungselementes mit dem Verbraucher fluidleitend verbindet und in welchem das verbraucherseitige Kugelgelenk axial verschiebbar gelagert ist. Das Vorsehen eines solchen Verschieberohres an dem zulaufseitigen oder dem verbraucherseitigen Ende des Leitungsabschnittes ermöglicht vorteilhafterweise eine hinreichende Kompensationsfähigkeit des Leitungsabschnittes auch dann, wenn sich in Folge eines Lateralversatzes zwischen der Zulaufeinrichtung und dem Verbraucher der direkte Abstand zwischen der Zulaufeinrichtung und dem Verbraucher verändert.

Zur Erläuterung: Bei einer reinen Schwenkbewegung des Leitungselementes gegenüber der Zulaufeinrichtung mit Hilfe des dazwischen befindlichen Kugelelementes bewegt sich das gegenüberliegende verbraucherseitige Ende des Leitungselementes mit dem daran angeordneten verbraucherseitigen Kugelgelenk auf einer Kreisbahn. Dabei bewegt sich das verbraucherseitige Ende immer weiter von dem Verbraucher fort. Die dadurch zu dem Verbraucher entstehende sich ändernde Distanz wird durch das zusätzlich beanspruchte Verschieberohr kompensiert.

Für die besagte Kompensation genügt es typischerweise, wenn ein solches Verschieberohr entweder an dem zulaufseitigen oder dem verbraucherseitigen Ende des Leitungselementes vorgesehen ist. Lediglich in besonderen Einzelfällen, beispielsweise, wenn besonders große Abstände zu überbrücken sind, kann es sinnvoll sein, ein solches Verschieberohr an beiden Enden des Leitungselementes vorzusehen.

Zum Abdichten der Kugelgelenke gegenüber den Verschieberohren sind vorteilhafterweise ringförmige Dichtelemente vorzusehen.

Eine Schutzvorrichtung beispielsweise in Form einer Manschette oder in Form eines Gummibalks kann über die Kugelgelenke gestülpt sein zum Schutz derselben vor äußeren Einflüssen, insbesondere Staub oder Schmutz, um deren Funktionsfähigkeit zu erhalten.

Die oben genannte Aufgabe wird weiterhin durch das Verfahren gemäß Patentanspruch 11 gelöst. Dieses Verfahren ist dadurch gekennzeichnet, dass die Kokilleneinrichtung mit einem Leitungsabschnitt ausgebildet ist nach einem der Ansprüche 1 bis 10 und dass der Leitungsabschnitt, welcher mindestens einen der Breitseitenwasserkästen mit der Wasserversorgungseinrichtung verbindet, während aller Verfahrensschritte nach Anspruch 11 fluidleitend mit dem mindestens einen Breitenseitenwasserkasten und vorzugsweise auch mit der Wasserversorgungseinrichtung verbunden bleibt. Durch die beanspruchte Ausgestaltung der Kokilleneinrichtung mit dem erfindungsgemäßen Leitungsabschnitt können vorteilhafterweise die Montage- und Rüstzeiten bei der Umrüstung der Kokilleneinrichtung auf ein anderes Gießformat deutlich verkürzt werden. Insbesondere müssen deshalb nicht mehr Leitungsanschlüsse umgebaut oder mit Hilfe von Kompensatoren versetzt werden; die damit bisher verbundenen Montagearbeiten können eingespart werden. Außerdem können vorteilhafterweise unerwünschte Rückstellkräfte bzw. aus elastischen Verformungen, wie sie z. B. bei Edelstahllateralkompensatoren auftreten, vorteilhafterweise vermieden werden. Mit der erfindungsgemäßen Ausgestaltung der Kokilleneinrichtung kann deren Umrüstung auf neue Gießdicken stufenlos erfolgen, ohne dass dafür die Fluidverbindung zwischen dem Wasserkasten und dem Leitungsabschnitt bzw. dem Leitungsabschnitt und dem Verbraucher geöffnet werden müsste und ohne dass eventuelle Schraubverbindungen gelöst werden müssten. Mit dem erfindungsgemäßen Leitungsabschnitt und dessen Einbau zwischen eine Wasserversorgungseinrichtung und eine Kokilleneinrichtung können laterale Versätze von beispielsweise bis zu 450 mm in kurzer Zeit überbrückt werden.

Weitere vorteilhafte Ausgestaltungen der erfindungsgemäßen Kokilleneinrichtung mit einem Leitungsabschnitt, insbesondere der Kugelgelenke, sowie des beanspruchten erfindungsgemäßen Verfahrens sind Gegenstand der abhängigen Ansprüche.

Der Beschreibung sind insgesamt 3 Figuren beigefügt, wobei
- Figur 1a: den erfindungsgemäßen Leitungsabschnitt in einer Seitenansicht;
- Figur 1b: den erfindungsgemäßen Leitungsabschnitt in einer Draufsicht;
- Figur 2a: die erfindungsgemäße Kokilleneinrichtung in einer perspektivischen Ansicht mit einer schmalen Schmalseite für eine kleine Gießdicke;
- Figur 2b: die Kokilleneinrichtung mit einer breiteren Schmalseite für eine größere Gießdicke; und
- Figur 3: die Kokilleneinrichtung gemäß dem Stand der Technik in einer perspektivischen Ansicht
zeigt.

Die Erfindung wird nachfolgend unter Bezugnahme auf die genannten Figuren 1 und 2 in Form von Ausführungsbeispielen detailliert beschrieben. In allen Figuren sind gleiche technische Elemente mit gleichen Bezugszeichen bezeichnet.

Figur 1a zeigt den erfindungsgemäßen Leitungsabschnitt 100 zum Durchleiten von einem Fluid, insbesondere von Wasser, weiter insbesondere von Kühlwasser in einer Seitenansicht. Er umfasst ein Leitungselement 110 mit einem zulaufseitigen Ende 112 und einem verbraucherseitigen Ende 114. An dem zulaufseitigen Ende 112 des Leitungselementes 110 ist ein zulaufseitiges Kugelgelenk 120 angeordnet mit einem Durchgangskanal zum gelenkigen und fluidleitenden Verbinden des zulaufseitigen Endes des Leitungselements mit einer Zulaufeinrichtung 130, in Figur 1a beispielsweise ausgebildet als α = 90°-Krümmer. An dem verbraucherseitigen Ende 114 des Leitungselementes 110 ist erfindungsgemäß ebenfalls ein Kugelgelenk 140, auch als verbraucherseitiges Kugelgelenk bezeichnet, angeordnet. Es ist ebenfalls mit einem Durchgangskanal ausgestattet zum gelenkigen und fluidleitenden Verbinden des verbraucherseitigen Endes des Fluidleitungselementes 110 mit einem Verbraucher 200 (in Figur 1 nicht gezeigt).

Gemäß Figur 1b weisen sowohl das zulaufseitige wie auch das verbraucherseitige Kugelgelenk 120, 140 jeweils eine ringförmige Kalotte 122 mit einer kugelförmigen Außenkontur auf. Die Kalotte ist drehbar eingebettet in einen kugelförmigen Hohlraum, der von zwei gegeneinander verspannbaren ringförmigen Lagerhalbschalen 126, 126' aufgespannt wird. Die Außenseite der Kalotte 122 ist mit Hilfe von (weiteren) Dichtelementen 128 gegenüber vorzugsweise jeder der beiden Lagerhalbschalen 126, 126' abgedichtet.

In Figur 1b sind die Kalotten 122 beispielhaft auf das zulaufseitige Ende 112 und auf das verbraucherseitige Ende 114 des Leitungselementes 110 aufgeschoben und vorzugsweise fest mit dem Leitungselement verbunden. Die Kalotten führen deshalb eine Dreh- oder Schwenkbewegung des Leitungselementes relativ zu den Hohlräumen, in denen sie gelagert sind, mit aus. Die die Hohlräume aufspannenden Lagerhalbschalen 126, 126' sind demgegenüber drehfest - aber nicht notwendigerweise translatorisch festgelegt - an dem Krümmer oder an dem Verbraucher bzw. einem Rohr oder an einem Verschiebeelement, welches in einem Verschieberohr verschiebbar gelagert ist, angebracht. Die Lagerhalbschalen können auch selber als das Verschiebeelement ausgebildet sind. Alternativ könnten die Kalotten 122 auch an dem Krümmer oder an dem Verschiebeelement innerhalb des Verschieberohres angeordnet sein; die zugehörigen Lagerhalbschalen müssten dann jedoch an dem Leitungselement angeschlossen sein.

Bei dem in Figur 1 gezeigten Ausführungsbeispiel, bei welchem die Kalotten 122 auf die Enden des Leitungselementes aufgesetzt sind, ist die zulaufseitige Lagerschale 126 drehfest an die Zulaufeinrichtung 130, hier nur beispielhaft ausgebildet mit dem 90°-Krümmer, angeschraubt. Konkret ist eine erste Hälfte der Lagerhalbschale 126 der gesamten Lagerschale an den Krümmer angeschraubt, während die zugehörige zweite Lagerhalbschale 126' von dem Leitungselement 110 aus nach außen gegen die erste Lagerhalbschale 126 verschoben wird bzw. ist und mit dieser verspannt bzw. verschraubt ist. Analog ist eine erste Lagerhalbschale 126 für die Kalotte 122 an der Verbraucherseite des Leitungselementes 110 als Verschiebeelement zum Verschieben innerhalb des Verschieberohres ausgebildet und angeordnet. Eine zweite Lagerhalbschale 126' der gesamten Lagerschale wird von Seiten des Leitungselementes her gegen die erste Lagerhalbschale 126 geschoben und mit dieser verspannt bzw. verschraubt zum Aufspannen eines Hohlraums zur drehbaren gelenkigen Aufnahme der verbraucherseitigen Kalotte 122.

Die inneren bzw. leitungselementseitigen Lagerhalbschalen 126' haben jeweils einen Ringdurchmesser, welcher kleiner ist als der Außendurchmesser der Kalotten 122. Deswegen können diese zweiten Lagerhalbschalen nach Montage der Kalotten nicht mehr in den Bereich des Leitungselementes zwischen den beiden Kalotten aufgeschoben werden. Diese beiden zweiten bzw. inneren Lagerhalbschalen 126' müssten deshalb bereits vor Montage der Letzten der beiden Kalotten 122 auf das Leitungselemente 110 aufgeschoben werden oder sie müssten jeweils mehrteilig, z. B. zweiteilig ausgebildet sein. In letzterem Fall bestehen die zweiten Lagerhalbschalen dann jeweils aus zwei Ringsegmenten. Die besagten Kugelgelenke sind vorzugsweise jeweils durch eine Schutzvorrichtung 170 gegen Verschmutzung geschützt. Bei der Schutzvorrichtung 170 kann es sich beispielsweise um eine Manschette oder einen Gummibalk handeln, welche bzw. welcher über die Kugelgelenke übergestülpt ist und beidseitig dieser Gelenke beispielsweise mit Schellen befestigt ist.

Bei dem Leitungselement 110 handelt es sich typischerweise um ein Rohrstück. Der erfindungsgemäße Leitungsabschnitt 100 dient insbesondere zum Überführen eines Fluids, beispielsweise Wasser, von einer Wasserversorgungseinrichtung (nicht gezeigt) an einen Verbraucher 200.

Die Figuren 2a und 2b zeigen einen besonderen Anwendungsfall, bei welchem der erfindungsgemäße Leitungsabschnitt 100 eingesetzt wird zur Wasserversorgung einer Kokilleneinrichtung 400 in einer Stranggießanlage zum Gießen von flüssigem Metall zu einem Gießstrang. Die eine Zulaufeinrichtung 130, welche an der Zulaufseite des Leitungsabschnittes 100 angeordnet ist, kann in Form eines Rohrstückes ausgebildet sein, welches beispielsweise zu einer Wasserversorgungseinrichtung führt. Bei dem mit dem verbraucherseitigen Ende 114 des Leitungsabschnittes 100 verbundenen Verbraucher 200 handelt es sich dann um mindestens einen Breitseitenwasserkasten 420 zum Kühlen der Kokille.

Die erfindungsgemäße Ausgestaltung des Leitungsabschnittes 100 ermöglicht vorteilhafterweise einen seitlichen Versatz zwischen der Zulaufeinrichtung 130 und einem Verbraucher 200 in Form des mindestens einen Breitseitenwasserkastens. Dies ist besonders vorteilhaft beim Umrüsten der Kokille auf eine geänderte Gießdicke gemäß dem nachfolgend beschriebenen Verfahren:
Demnach erfordert der Umbau der Kokilleneinrichtung von einer bisherigen d1 auf eine andere Gießdicke d2 folgende Schritte:
a) Auffahren der Breitseitenwasserkästen 420 in Gießdickenrichtung D;
b) Ausbauen der bisherigen Schmalseitenträgereinrichtung 432 mit den die bisherige Gießdicke d1 definierenden bisherigen Kokillenschmalseitenplatten 430;
c) Einbauen von Schmalseitenträgereinrichtungen 432 mit einer die andere Gießdicke d2 definierenden Kokillenschmalseitenplatten 430; und
d) Zufahren der Breitseitenwasserkästen 420 in entgegengesetzter Gießdickenrichtung D auf die andere Gießdicke d2.

Wenn die Breitseitenwasserkästen 420 der Kokilleneinrichtung 400 über den erfindungsgemäßen Leitungsabschnitt 100 mit der Wasserversorgungseinrichtung (nicht gezeigt) verbunden sind, dann ermöglicht die erfindungsgemäße Ausgestaltung des Leitungsabschnittes, dass während der Durchführung der genannten Schritte a) bis d) zum Umbauen der Kokilleneinrichtung auf eine andere Gießdicke die Wasserkästen 420 vorteilhafterweise fluidleitend mit der Wasserversorgungseinrichtung verbunden bleiben können. Das erspart dem Betreiber der Kokilleneinrichtung sowohl viel Zeit wie auch viel Geld im Unterschied zu einer traditionellen Umrüstung der Kokilleneinrichtung, weil mit der erfindungsgemäßen Ausgestaltung des Leitungsabschnittes viele ansonsten notwendige Arbeitsschritte und Rohrkomponenten eingespart werden können.

Bei der Durchführung des Verfahrensschrittes a) zur Umrüstung der Kokille kommt es zu einer seitlichen bzw. lateralen Verschiebung der Breitseitenwasserkästen 420 in Bezug auf die Zuleitungseinrichtung 130 unter Beibehaltung von deren lotrechtem Abstand zueinander. Der erfindungsgemäß ausgebildete Leitungsabschnitt ermöglicht eine Kompensation dieser besagten Lateralverschiebung, so dass eine Demontage des Leitungsabschnittes 100 von den Breitseitenwasserkästen 420 und/oder von der Zulaufeinrichtung 130 entbehrlich wird. Ermöglicht wird dies einerseits dadurch, dass die erfindungsgemäß vorgesehenen Kugelgelenke 120, 140 eine Schwenkung des Leitungselementes 110 um einen Winkel β gegenüber einer Ausgangsrichtung R zulassen bzw. ermöglichen. Darüber hinaus ermöglicht das Verschieberohr 150 eine Kompensation des durch die Lateralverschiebung größer werdenden direkten Abstandes zwischen dem mindestens einen Breitseitenwasserkasten 420 und der Zuleitungseinrichtung 130, indem eine axiale Verschiebung des verbraucherseitigen Endes des Leitungselementes um einen Weg x in dem Verschieberohr 150 zugelassen wird; siehe Figur 1b.

In dem Verfahrensschritt d) werden die gemäß Verfahrensschritt a) zunächst aufgefahrenen Breitseitenwasserkästen 420 wieder in entgegengesetzter Gießdickenrichtung D auf die jetzt geänderte Gießdicke zugefahren bzw. zusammengeschoben. Weil die Gießdicke d2 nun anders ist, d. h. sie kann größer oder auch kleiner sein als die vorherige Gießdicke d1, werden die Breitseitenwasserkästen 420 in Schritt d) jedenfalls nicht mehr auf die ursprüngliche Gießdicke d1 zusammengefahren. Vielmehr wird das Leitungselement 110 nunmehr während des Verfahrensschritte d) mit Hilfe der Kugelgelenke 120, 140 um einen von dem Winkel β abweichenden Winkel wieder in Richtung der Ausgangsrichtung zurückgeschwenkt und um einen von dem Weg x abweichenden Weg in dem Verschieberohr wieder zurückgeschoben. In dem Fall, dass die bisherige Gießdicke d1 kleiner war als die neue geänderte Gießdicke d2, ist der abweichende Winkel kleiner als der Winkel β und der abweichende Weg kleiner als der Weg x gemäß Verfahrensschritt a). Für den Fall, dass die neue Gießdicke d2 größer sein sollte als die bisherige Dicke d1, ist der abweichende Winkel größer als der Winkel β und der abweichende Weg x in dem Verschieberohr 150 größer als der Weg x.

### Bezugszeichenliste

- 100: Leitungsabschnitt
- 110: Leitungselement
- 112: zulaufseitiges Ende des Leitungselementes
- 114: verbraucherseitiges Ende des Leitungselementes
- 120: zulaufseitiges Kugelgelenkt
- 122: ringförmige Kalotte
- 125: ringförmiges Dichtelement
- 126, 126': ringförmige Lagerhalbschalen
- 128: weiteres Dichtelement
- 130: Zulaufeinrichtung
- 140: verbraucherseitiges Kugelgelenk
- 160: verbraucherseitiges Verschieberohr
- 170: Schutzvorrichtung
- 200: Verbraucher
- 400: Kokilleneinrichtung
- 410: Kokillenbreitseitenplatten
- 420: Breitseitenwasserkästen
- 430: Kokillenschmalseitenplatten
- 432: Schmalseitenträgereinrichtung
- 440: Gießhohlraum
- D: Gießdickenrichtung
- R: Ausgangsrichtung
- β: Winkel
- x: Verschiebewegstrecke

## Patentansprüche

1. **Kokilleneinrichtung** (400) in einer Stranggießanlage zum Gießen von flüssigem Metall zu einem Gießstrang; aufweisend:
- zwei gegenüberliegende Kokillenbreitseitenplatten (410);
- zwei gegenüberliegende Breitseitenwasserkästen (420) jeweils zum Tragen einer der Kokillenbreitseitenplatten (410), wobei mindestens einer der Breitseitenwasserkästen über einen Leitungsabschnitt (100) an eine Wasserversorgungseinrichtung angeschlossen ist;
- zwei zwischen den Kokillenbreitseiten (410) und einander gegenüberliegend angeordnete Kokillenschmalseitenplatten (430); und zwei Schmalseitenträgereinrichtungen (432) zum Tragen der Kokillenschmalseitenplatten (430),
wobei
- der Leitungsabschnitt (100) zum Durchleiten von einem Fluid aufweist: ein Leitungselement (110) mit einem zulaufseitigen Ende (112) und einem verbraucherseitigen Ende (114); eine Zulaufeinrichtung (130) für das Fluid; ein an dem zulaufseitigen Ende (112) des Leitungselementes (110) angeordnetes zulaufseitiges Kugelgelenk (120) mit einem Durchgangskanal zum gelenkigen und fluidleitenden Verbinden des zulaufseitigen Endes des Leitungselementes mit der Zulaufeinrichtung (130) für das Fluid, wobei ein an dem verbraucherseitigen Ende (114) des Leitungselementes (110) angeordnetes verbraucherseitiges Kugelgelenk (140) mit einem Durchgangskanal zum gelenkigen und fluidleitenden Verbinden des verbraucherseitigen Endes des Leitungselementes mit einem Verbraucher (200) ausgebildet ist, wobei die Zulaufeinrichtung (130) einem Rohrstück entspricht, welches zu der Wasserversorgungseinrichtung führt und der Verbraucher (200) mindestens einem der Breitseitenwasserkästen (420) entspricht;
**gekennzeichnet durch**
- ein das zulaufseitige Ende (112) des Leitungselementes (110) mit der Zulaufeinrichtung (130) fluidleitend verbindendes zulaufseitiges Verschieberohr, in welchem das zulaufseitige Kugelgelenk (120) axial verschiebbar gelagert ist; und / oder ein verbraucherseitiges Verschieberohr (160), in welchem das verbraucherseitige Kugelgelenk (140) axial verschiebbar gelagert ist ; und
**dadurch gekennzeichnet, dass**
- das zulaufseitige und/oder das verbraucherseitige Kugelgelenk (120, 140) jeweils aufweisen:
i. eine ringförmige Kalotte (122) mit kugelförmiger Außenkontur; und
ii. zwei gegeneinander verspannbare ringförmige Lagerhalbschalen (126, 126'), welche zusammen einen Hohlraum aufspannen zur gelenkigen Aufnahme der Kalotte (122).

2. Kokilleneinrichtung (400) mit Leitungsabschnitt (100) nach Anspruch 1,
**gekennzeichnet durch**
- mindestens ein ringförmiges Dichtelement (125) zum Abdichten von dem zulaufseitigen Kugelgelenk (120) gegenüber dem zulaufseitigen Verschieberohr (150); und/oder
- mindestens ein ringförmiges Dichtelement zum Abdichten von dem verbraucherseitigen Kugelgelenk gegenüber dem verbraucherseitigen Verschieberohr.

3. Kokilleneinrichtung (400) mit Leitungsabschnitt (100) nach Anspruch 1,
**dadurch gekennzeichnet, dass**
mindestens ein weiteres Dichtelement (128) vorgesehen ist zum Abdichten der Kalotte (122) gegenüber vorzugsweise jeder der beiden Lagerhalbschalen (126, 126').

4. Kokilleneinrichtung (400) mit Leitungsabschnitt (100) nach Anspruch 1 oder 3,
**dadurch gekennzeichnet, dass**
- die ringförmige Kalotte (122) des zulaufseitigen Kugelgelenkes (120) an dem zulaufseitigen Ende (112) des Leitungselementes (110) oder an der Zulaufeinrichtung (130) angebracht ist; und
- eine der Lagerhalbschalen (126) des zulaufseitigen Kugelgelenks (120) vorzugsweise lösbar an das zulaufseitige Ende (112) des Leitungselementes (110) oder an die Zulaufeinrichtung (130) angeschlossen ist; und
- die andere der beiden Lagerhalbschalen (126') des zulaufseitigen Kugelgelenks (120) gegen die angeschlossene Lagerhalbschale (126) verspannt ist unter Einschluss der Kalotte (122) in dem Hohlraum.

5. Kokilleneinrichtung (400) mit Leitungsabschnitt (100) nach einem der vorangegangenen Ansprüche,
**dadurch gekennzeichnet, dass**
- die ringförmige Kalotte (122) des verbraucherseitigen Kugelgelenkes (140) an dem verbraucherseitigen Ende (114) des Leitungselementes (110) oder an dem Verbraucher (200) angebracht ist; und
- eine der beiden Lagerhalbschalen des verbraucherseitigen Kugelgelenks (140) vorzugsweise lösbar an das verbraucherseitige Ende (114) des Leitungselementes (110) oder an den Verbraucher (200) angeschlossen ist; und
- die andere der beiden Lagerhalbschalen des verbraucherseitigen Kugelgelenks (140) gegen die angeschlossene Lagerhalbschale verspannt ist unter Einschluss der Kalotte (122) in dem Hohlraum.

6. Kokilleneinrichtung (400) mit Leitungsabschnitt (100) nach einem der vorangegangenen Ansprüche,
**dadurch gekennzeichnet, dass**
mindestens eine der Lagerhalbschalen (126, 126') in Form von mindestens zwei Ringsegmenten ausgebildet ist.

7. Kokilleneinrichtung (400) mit Leitungsabschnitt (100) nach einem der vorangegangenen Ansprüche,
**dadurch gekennzeichnet, dass**
eine Schutzvorrichtung (170) beispielsweise in Form einer Manschette oder einem Gummibalk vorgesehen ist zum Überstülpen über zumindest eines der Kugelgelenke (120, 140).

8. Kokilleneinrichtung (400) mit Leitungsabschnitt (100) nach einem der vorangegangenen Ansprüche,
**dadurch gekennzeichnet, dass**
- es sich bei dem Fluid um Wasser handelt; und
- es sich bei der Zulaufeinrichtung (130) um ein Rohrstück, beispielsweise das zulaufseitige Verschieberohr, handelt, welches an seinem dem Leitungsabschnitt (110) abgewandten Ende direkt oder indirekt an eine Wasserversorgungseinrichtung angeschlossen ist; und
- es sich bei dem Verbraucher (200) um einen Wasserkasten einer Kokilleneinrichtung (400) einer Stranggießanlage handelt.

9. Kokilleneinrichtung (400) mit Leitungsabschnitt (100) nach Anspruch 8,
**dadurch gekennzeichnet, dass**
das Rohrstück in Form eines Krümmers ausgebildet ist zum Umlenken des Wassers von der Wasserversorgungseinrichtung um einen Winkel α, beispielsweise α = 90°, in das Leitungselement (110).

10. Kokilleneinrichtung (400) mit Leitungsabschnitt (100) nach einem der vorangegangenen Ansprüche,
**dadurch gekennzeichnet, dass**
das Leitungselement (110) als ein Rohrstück ausgebildet ist.

11. **Verfahren** zum Umbauen einer Kokilleneinrichtung (400) von einer bisherigen auf eine andere Gießdicke; aufweisend folgende Schritte:
a) Auffahren der Breitseitenwasserkästen (420) in Gießdickenrichtung (D);
b) Ausbauen der bisherigen Schmalseitenträgereinrichtungen (432) mit den die bisherige Gießdicke (d1) definierenden bisherigen Kokillenschmalseitenplatten (430);
c) Einbauen von Schmalseitenträgereinrichtungen (432) mit die andere Gießdicke (d2) definierenden Kokillenschmalseitenplatten (410); und
d) Zufahren der Breitseitenwasserkästen (420) in entgegengesetzter Gießdickenrichtung (D) auf die andere Gießdicke (d2);
**dadurch gekennzeichnet, dass**
- die Kokilleneinrichtung (400) ausgebildet ist nach einem der Ansprüche 1 bis 10; und
- der Leitungsabschnitt (100), welcher mindestens einen der Breitseitenwasserkästen (420) mit der Wasserversorgungseinrichtung verbindet, während aller Schritte a) bis d) fluidleitend mit dem mindestens einen Breitseitenwasserkasten (420) und vorzugsweise auch mit der Wasserversorgungseinrichtung verbunden bleibt; und
- das Leitungselement (110) während des Verfahrensschrittes a) mit Hilfe der Kugelgelenke (120, 140) um einen Winkel ß gegenüber einer Ausgangsrichtung (R) geschwenkt und in dem Verschieberohr (150) um einen Weg x verschoben wird.

12. Verfahren nach Anspruch 11,
**dadurch gekennzeichnet, dass**
das Leitungselement (110) während des Verfahrensschrittes d) mit Hilfe der Kugelgelenke (120, 140) um einen von dem Winkel ß abweichenden Winkel wieder in Richtung der Ausgangsrichtung (R) zurückgeschwenkt und um einen von dem Weg x abweichenden Weg in dem Verschieberohr (150) wieder zurückgeschoben wird.

## Claims

1. Mould device (400) in a continuous casting plant for the casting of liquid metal to form a cast strip, comprising:
- two opposite mould wide-side plates (410);
- two opposite wide-side water tanks (420) each for supporting one of the mould wide-side plates (410), wherein at least one of the wide-side water tanks is connected with a water supply device by way of a conduit section (100);
- two mould narrow-side plates (430), which are arranged between the mould wide sides (410) and opposite one another; and two narrow-side support devices (432) for supporting the mould narrow-side plates (430),
wherein
- the conduit section (100) comprises, for conducting through a liquid: a conduit element (110) with an inflow-side end (112) and a consumer-side end (114); an inflow device (130) for the fluid; an inflow-side ball joint (120), which is arranged at the inflow-side end (112) of the conduit element (110), with a passage channel for articulated and fluid-conducting connection of the inflow-side end of the conduit element with the inflow device (130) for the fluid, wherein a consumer-side ball joint (140) arranged at the consumer-side end (114) of the conduit element (110) is formed with a passage channel for articulated and fluid-conducting connection of the consumer-side end of the conduit element with a consumer (200), wherein the inflow device (130) corresponds with a pipe length, which leads to the water supply device and the consumer (200) corresponds with at least one of the wide-side water tanks (420);
**characterised by**
- an inflow-side displacement pipe, which fluid-conductively connects the inflow-side end (112) of the conduit element (110) with the inflow device (130) and in which the inflow-side ball joint (120) is mounted to be axially displaceable; and/or
- a consumer-side displacement pipe (160), in which the consumer-side ball joint (140) is mounted to be axially displaceable; and
**characterised in that**
- the inflow-side and/or the consumer-side ball joint (120, 140) each comprise:
i an annular dome (122) with a spherical outer contour; and
ii two annular bearing half shells (126, 126'), which are tightenable relative to one another and which together span a cavity for pivot reception of the dome (122).

2. Mould device (400 with a conduit section (100) according to claim 1,
**characterised by**
- at least one annular sealing element (125) for sealing the inflow-side ball joint (120) relative to the inflow-side displacement pipe (150); and/or
- at least one annular sealing element for sealing the consumer-side ball joint relative to the consumer-side displacement pipe.

3. Mould device (400) with a conduit section (100) according to claim 1,
**characterised in that**
- at least one further sealing element (128) is provided for sealing the dome (122) relative to, for preference, each of the two bearing half shells (126, 126').

4. Mould device (400) with a conduit section (100) according to claim 1 or 3,
**characterised in that**
- the annular dome (122) of the inflow-side ball joint (120) is mounted at the inflow-side end (112) of the conduit element (110) or at the inflow device (130); and
- one of the bearing half shells (126) of the inflow-side ball joint (120) is connected, preferably detachably, to the inflow-side end (112) of the conduit element (110) or to the inflow device (130); and
- the other one of the two bearing half shells (126') of the inflow-side ball joint (120) is tightened against the connected bearing half shell (126) with inclusion of the dome (122) in the cavity.

5. Mould device (400) with a conduit section (100) according to any one of the preceding claims,
**characterised in that**
- the annular dome (122) of the consumer-side ball joint (140) is mounted on the consumer-side end (114) of the conduit element (110) or on the consumer (200); and
- one of the two bearing half shells of the consumer-side ball joint (140) is connected, preferably detachably, with the consumer-side end (114) of the conduit element (110) or with the consumer (200); and
- the other one of the two bearing half shells of the consumer-side ball joint (140) is tightened against the connected bearing half shell with inclusion of the dome (122) in the cavity.

6. Mould device (400) with a conduit section (100) according to any one of the preceding claims,
**characterised in that**
- at least one of the bearing half shells (126, 126') is constructed in the form of at least two ring segments.

7. Mould device (400) with a conduit section (100) according to any one of the preceding claims,
**characterised in that**
- a protective device (170), for example in the form of a collar or a rubber seal, is provided for pulling over at least one of the ball joints (120, 140).

8. Mould device (400) with a conduit section (100) according to any one of the preceding claims,
**characterised in that**
- the fluid is water; and
- the inflow device (130) is a pipe length, for example the inflow-side displacement pipe, which is connected at its end remote from the conduit section (110) directly or indirectly with a water supply device; and
- the consumer (200) is a water tank of a mould device (400) of a continuous casting plant.

9. Mould device (400) with a conduit section (100) according to claim 8,
**characterised in that**
- the pipe length is constructed in the form of an elbow for diverting the water from the water supply device through an angle α, for example α = 90°, into the conduit element (110).

10. Mould device (400) with a conduit section (100) according to any one of the preceding claims,
**characterised in that**
- the conduit element (110) is constructed as a pipe length.

11. Method for converting a mould device (400) from a previous to a different casting width, comprising the following steps:
a) opening the wide-side water tanks (420) in casting thickness direction (D);
b) demounting the previous narrow-side support devices (432) together with the previous mould narrow-side plates (430) defining the previous casting thickness (d1);
c) installing narrow-side support devices (432) together with mould narrow-side plates (410) defining the different casting thickness (d2); and
d) closing the wide-side water tanks (420) in opposite casting thickness direction (D) to the different casting width (d2);
**characterised in that**
- the mould device (400) is constructed according to any one of claims 1 to 10; and
- the conduit section (100), which connects at least one of the wide-side water tanks (420) with the water supply device, remains fluid-conductively connected with the at least one wide-side water tank (420) and preferably also with the water supply device during all steps a) to d) and
- the conduit element (110) during the method step a) is pivoted with the help of the ball joints (120, 140) through an angle β relative to an outlet direction (R) and is displaced into the displacement pipe (150) through a travel x.

12. Method according to claim 11,
**characterised in that**
- the conduit element (110) during the method step d) is pivoted with the help of the ball joints (120, 140) through an angle, which differs from the angle β, back again in direction of the outlet direction (R) and is pushed back again by a travel, which differs from the travel x, into the displacement pipe (150).

## Revendications

1. Mécanisme faisant office de lingotière (400) dans une installation de coulée continue qui est destinée à la coulée d'un métal liquide afin d'obtenir une barre de coulée, qui présente :
- deux plaques opposées (410) qui forment les grands côtés de la lingotière ;
- deux boîtes à eau opposées (420) sur les grands côtés, respectivement destinées au support d'une des plaques (410) qui forment les grands côtés de la lingotière ; dans lequel au moins une des boîtes à eau sur les grands côtés est raccordée par l'intermédiaire d'un tronçon faisant office de canalisation (100) à un mécanisme d'alimentation en eau ;
- deux plaques (430) qui forment les petits côtés de la lingotière, disposées à l'opposé l'une de l'autre et entre les grands côtés (410) de la lingotière ; et deux mécanismes de support (432) des petits côtés qui sont destinées au support des plaques (430) qui forment les petits côtés de la lingotière ;
dans lequel
- le tronçon faisant office de canalisation (100), destiné au passage d'un fluide, présente: un élément (110) faisant office de canalisation, qui comprend une extrémité du côté de l'alimentation (112) et une extrémité du côté du consommateur (114); un mécanisme (130) faisant office d'alimentation pour le fluide; une articulation à rotule (120) du côté de l'alimentation, disposée à l'extrémité (112) de l'élément (110) faisant office de canalisation, du côté de l'alimentation, l'articulation comprenant un canal de passage pour la liaison articulée et de guidage de fluide de l'extrémité de l'élément faisant office de canalisation, du côté de l'alimentation, au mécanisme (130) faisant office d'alimentation pour le fluide ; dans lequel on réalise une articulation à rotule (140) du côté du consommateur, disposée à l'extrémité (114) de l'élément (110) faisant office de canalisation, du côté du consommateur, l'articulation comprenant un canal de passage pour la liaison articulée et de guidage de fluide de l'extrémité de l'élément faisant office de canalisation, du côté du consommateur, à un consommateur (200) ; dans lequel le mécanisme (130) faisant office d'alimentation représente une pièce tubulaire qui mène au mécanisme d'alimentation en eau et le consommateur (200) représente au moins une des boîtes à eau (420) sur les grands côtés ;
**caractérisé par**
- un tube de déplacement du côté de l'alimentation qui relie, d'une manière apte à canaliser un fluide, l'extrémité (112) de l'élément (110) faisant office de canalisation, du côté de l'alimentation, au mécanisme (130) faisant office d'alimentation, tube dans lequel est montée l'articulation à rotule (120) du côté de l'alimentation de manière à pouvoir se déplacer dans la direction axiale ; et/ou un tube de déplacement (160) du côté du consommateur, dans lequel est montée l'articulation à rotule (140) du côté du consommateur de manière à pouvoir se déplacer dans la direction axiale ; et
**caractérisé en ce que**
- l'articulation à rotule du côté de l'alimentation et/ou l'articulation à rotule (120, 140) du côté du consommateur présentent respectivement :
i. une calotte de forme annulaire (122) qui comprend un contour externe possédant une forme sphérique ; et
ii. des demi-coussinets de paliers de forme annulaire (126, 126') aptes à être serrés l'un contre l'autre, qui délimitent ensemble un espace creux pour la réception articulée des calottes (122).

2. Mécanisme faisant office de lingotière (400) qui comprend un tronçon faisant office de canalisation (100) selon la revendication 1,
**caractérisé par**
- au moins un élément d'étanchéité de forme annulaire (125) qui est destiné à rendre étanche l'articulation à rotule (120) du côté de l'alimentation par rapport au tube de déplacement (150) du côté de l'alimentation ; et/ou
- au moins un élément d'étanchéité de forme annulaire qui est destiné à rendre étanche l'articulation à rotule du côté du consommateur par rapport au tube de déplacement du côté du consommateur.

3. Mécanisme faisant office de lingotière (400) qui comprend un tronçon faisant office de canalisation (100) selon la revendication 1,
**caractérisé en ce que**
l'on prévoit au moins un élément d'étanchéité supplémentaire (128) destiné à rendre la calotte (122) étanche par rapport à de préférence chacun des deux demi-coussinets de paliers (126, 126').

4. Mécanisme faisant office de lingotière (400) qui comprend un tronçon faisant office de canalisation (100) selon la revendication 1 ou 3,
**caractérisé en ce que**
- la calotte (122) de forme annulaire de l'articulation à rotule (120) du côté de l'alimentation est montée contre l'extrémité (112) de l'élément (110) faisant office de canalisation, du côté de l'alimentation, ou contre le mécanisme (130) faisant office d'alimentation ; et
- un des demi-coussinets de paliers (126) de l'articulation à rotule (120) du côté de l'alimentation est raccordé, de préférence de manière amovible, à l'extrémité (112) de l'élément (110) faisant office de canalisation, du côté de l'alimentation ou au mécanisme d'alimentation (130) ; et
- l'autre demi-coussinet de paliers (126') parmi les demi-coussinets de paliers de l'articulation à rotule (120) du côté de l'alimentation est serré contre le demi-coussinet de palier raccordé (126), tandis que la calotte (122) est incorporée dans l'espace creux.

5. Mécanisme faisant office de lingotière (400) qui comprend un tronçon faisant office de canalisation (100) selon l'une quelconque des revendications précédentes,
**caractérisé en ce que**
- la calotte (122) de forme annulaire de l'articulation à rotule (140) du côté du consommateur est montée contre l'extrémité (114) de l'élément (110) faisant office de canalisation, du côté du consommateur ou contre le consommateur (200) ; et
- un des deux demi-coussinets de paliers de l'articulation à rotule (140) du côté du consommateur est raccordé, de préférence de manière amovible, à l'extrémité (114) de l'élément (110) faisant office de canalisation, du côté du consommateur ou au consommateur (200) ; et
- l'autre demi-coussinet de palier parmi les deux demi-coussinets de paliers de l'articulation à rotule (140) du côté du consommateur est serré contre le demi-coussinet de palier raccordé, tandis que la calotte (122) est incorporée dans l'espace creux.

6. Mécanisme faisant office de lingotière (400) qui comprend un tronçon faisant office de canalisation (100) selon l'une quelconque des revendications précédentes,
**caractérisé en ce qu'**au moins un des demi-coussinets de paliers (126, 126') est sous la forme d'au moins deux segments d'anneau.

7. Mécanisme faisant office de lingotière (400) qui comprend un tronçon faisant office de canalisation (100) selon l'une quelconque des revendications précédentes,
**caractérisé en ce que** l'on prévoit un dispositif de protection (170) par exemple sous la forme d'une manchette ou sous la forme d'un soufflet en caoutchouc que l'on utilise pour l'enfiler par-dessus au moins une des articulations à rotule (120, 140).

8. Mécanisme faisant office de lingotière (400) qui comprend un tronçon faisant office de canalisation (100) selon l'une quelconque des revendications précédentes,
**caractérisé en ce que**
- en ce qui concerne le fluide, il s'agit d'eau ; et
- en ce qui concerne le mécanisme faisant office d'alimentation (130), il s'agit d'une pièce tubulaire, par exemple du tube de déplacement qui est situé du côté de l'alimentation, pièce qui est raccordée à son extrémité qui se détourne du tronçon (110) faisant office de canalisation de manière directe ou de manière indirecte à un mécanisme d'alimentation en eau ; et
- en ce qui concerne le consommateur (200) il s'agit d'une boîte à eau d'un mécanisme (400) faisant office de lingotière, d'une installation de coulée continue.

9. Mécanisme faisant office de lingotière (400) qui comprend un tronçon faisant office de canalisation (100) selon la revendication 8,
**caractérisé en ce que**
la pièce tubulaire est réalisée sous la forme d'un raccord coudé qui est destiné à la déviation de l'eau, à partir du mécanisme d'alimentation en eau en formant un angle α, par exemple α = 90°, jusque dans l'élément (110) faisant office de canalisation.

10. Mécanisme faisant office de lingotière (400) qui comprend un tronçon faisant office de canalisation (100) selon l'une quelconque des revendications précédentes,
**caractérisé en ce que**
l'élément (110) faisant office de canalisation est réalisé sous la forme d'une pièce tubulaire.

11. Procédé destiné à la transformation d'un mécanisme (400) faisant office de lingotière à partir d'une épaisseur de coulée en vigueur jusqu'à présent jusqu'à une autre épaisseur de coulée, le procédé présentant les étapes suivantes dans lesquelles :
a) on écarte les boîtes à eau (420) qui forment les grands côtés, dans la direction de l'épaisseur de coulée (D) ;
b) on démonte les mécanismes de support (432) des petits côtés en vigueur jusqu'à présent avec les plaques (430) qui forment jusqu'à présent les petits côtés de la lingotière, définissant l'épaisseur de coulée (d1) en vigueur jusqu'à présent ;
c) on installe des mécanismes de support (432) des petits côtés avec des plaques (410) qui forment les petits côtés de la lingotière, définissant l'autre épaisseur de coulée (d2) ; et
d) on rapproche les boîtes à eau (420), qui forment les grands côtés dans la direction d'épaisseur de coulée opposée (D), à l'autre épaisseur de coulée (d2) ;
**caractérisé en ce que**
- le mécanisme (400) faisant office de lingotière est réalisé en conformité avec l'une quelconque des revendications 1 à 10 ; et
- le tronçon (100) faisant office de canalisation, qui relie au mécanisme d'alimentation en eau au moins une des boîtes à eau (420) qui forment les grands côtés, reste, au cours de l'ensemble des étapes a) à d), en liaison par canalisation de fluide avec ladite au moins une boîte à eau (420) qui forme un grand côté et de préférence également avec le mécanisme d'alimentation en eau ; et
l'on fait pivoter l'élément (110) faisant office de canalisation, au cours de l'étape opératoire a), à l'aide des articulations à rotule (120, 140) en formant un angle β par rapport à une direction initiale (R) et on le déplace dans le tube de déplacement (150) sur un trajet x.

12. Procédé selon la revendication 11,
**caractérisé en ce que**
l'on fait pivoter en retour l'élément (110) faisant office de canalisation, au cours de l'étape opératoire d), à l'aide des articulations à rotule (120, 140) en formant un angle qui diverge par rapport à l'angle β dans la direction initiale (R) et on soumet à un déplacement en retour dans le tube de déplacement (150) sur un trajet qui diverge par rapport au trajet x.
